# EUROPÄISCHE PATENTSCHRIFT

(11) **EP 0 228 425 B1**
(45) Veröffentlichungstag und Bekanntmachung des Hinweises auf die Patenterteilung: **10.10.1990**
(21) Anmeldenummer: 86904145.9
(22) Anmeldetag: 30.06.1986
(51) Int. Cl.: B41J 29/19

(54) **BELEUCHTUNGSVORRICHTUNG FÜR SCHREIBMASCHINEN ODER DRUCKER**
LIGHTING DEVICE FOR TYPEWRITERS OR PRINTERS
DISPOSITIF D'ECLAIRAGE POUR MACHINES A ECRIRE OU IMPRIMANTES

(30) Priorität: 11.07.1985 DE 8520058 U
(43) Veröffentlichungstag der Anmeldung: 15.07.1987
(73) Patentinhaber: SCHULZE, Manfred, D-6222 Geisenheim (DE)
(72) Erfinder: SCHULZE, Manfred, D-6222 Geisenheim (DE)
(74) Vertreter: Blumbach Weser Bergen Kramer
(86) Internationale Anmeldenummer: EP8600384
(87) Internationale Veröffentlichungsnummer: WO8700124

(56) Entgegenhaltungen:
- FR-A- 1 272 480
- GB-A- 2 076 744
- US-A- 2 295 210
- US-A- 2 800 573

## Beschreibung

Die Erfindung betrifft eine Beleuchtungsvorrichtung für Schreibmaschinen oder Drucker mit einer oberhalb des Schreib- bzw. Druckwerkschachtes angeordneten Blendabdeckung.

Bei Schreibmaschinen und Druckern besteht' ganz allgemein die Forderung, daß sie möglichst geräuscharm arbeiten. Während die Gehäusewände der Schreibmaschine oder des Druckers den Schall gut zurückhalten und gegebenenfalls zusätzliche Dämmungsmaßnahmen getroffen werden können, stellt der Schreibwerkschacht, in dem sich der Papiereinzug mit Walze und Führungsrollen sowie ein Schlitten mit dem Druckwerk befindet, eine große schallabstrahlende Öffnung dar. Zur Schalldämpfung wird diese Öffnung üblicherweise mit einem durchsichtigen Deckel aus Kunststoff, beispielsweise Acrylglas, verschlossen. Es treten dann jedoch häufig Spiegelungen auf, die nicht nur den Einblick erschweren, sondern störende Blendungen verursachen können. Daher bringt man zusätzlich im allgemeinen oberhalb des abgedeckten Schreibwerkschachtes eine schwenkbare Blendabdeckung aus undurchsichtigem Kunststoff oder aus Metall an, die sich so einstellen läßt, daß Spiegelungen weitgehend vermieden sind. Trotzdem ist insgesamt die Einsicht in den Schreibwerkschacht erschwert, so daß das Lesen des geschriebenen Textes und das Verfolgen des Schreibvorganges behindert sind. Entsprechendes gilt für Drucker.

Man hat bereits versucht, die Sichtverhältnisse im Schreibwerkschacht durch Anbringen von Lämpchen im Schreibwerkschacht selbst zu verbessern. Hierbei ist aber der Anstrahlwinkel ungünstig, so daß die Papierführungsorgane gerade dort Schatten auf das Papier werfen, wo eine freie Einsicht erwünscht ist, Außerdem steht im Schreibwerkschacht nur sehr wenig Platz zur Verfügung, so daß sich eine wirkungsvolle Beleuchtung nicht unterbringen läßt. Eine Beleuchtung mit einer neben oder hinter der Schreibmaschine bzw. dem Drucker stehenden, beweglichen Lampe führt ebenfalls nicht zu annehmbaren Ergebnissen, weil sich meist keine Einstellung finden läßt, bei der eine gute Beleuchtung ohne Sichtbehinderung durch die Lampe selbst erreicht wird.

Aus der US-A-2 800 573 ist eine Beleuchtungsvorrichtung für Schreibmaschinen bekannt, bei der ein langgestreckter Beleuchtungskörper oberhalb der Schreibwalze angeordnet ist. Der Beleuchtungskörper strahlt auf den Schreibbereich und ist in Richtung auf die Augen der Bedienungsperson abgeschattet, Eine Blendabdeckung ist nicht vorhanden. Auch bei einer Schreibmaschine nach der GB-A-2 076 744 mit Beleuchtungskörper ist eine solche Blendabdekkung nicht vorhanden, Eine transparente Haube dient der Schalldämpfung führt aber zu den eingangs bereits erläuterten störenden Spiegelungen.

Der Erfindung liegt die Aufgabe zugrunde, eine Beleuchtungsvorrichtung für Schreibmaschinen oder Drucker zu schaffen, die auf einfache Weise für eine gute Beleuchtung im Schreibwerkschacht sorgt, ohne selbst zu stören. Die Lösung der Aufgabe ist im Patentanspruch 1 angegeben. Mit der Einstellung der Blendabdeckung läßt sich dann gleichzeitig die Beleuchtung einstellen, und es kann eine augenschonende, spiegelfreie und gute Beleuchtung des Schreibgutes erzielt werden. Das beruht wesentlich auch darauf, daß die Beleuchtung aus einem Bereich oberhalb des Einblickwinkels erfolgt. Dadurch treten außerdem auch keine Schattenbildungen von Teilen des Schreibwerkes auf.

Der Beleuchtungskörper stellt kein getrenntes Bauteil dar, sondern ist Bestandteil der Blendabdeckung, und zwar vorzugsweise derart, daß das Lampengehäuse wenigstens teilweise einstückig mit der Blendabdeckung ausgebildet ist. Bei geschickter Formgebung und Verwendung einer dünnen Leuchtstoffröhre fällt dann kaum auf, daß die Blendabdeckung eine Beleuchtungsvorrichtung enthält. Außerdem kann durch Austausch gegen die normale Blendabdeckung auch ein Laie die Beleuchtungsvorrichtung installieren.

Die Leuchtstoffröhre kann entweder fest, beispielsweise durch Verkleben, im Lampengehäuse angeordnet sein, so daß bei einem Austausch die gesamte Blendabdeckung gewechselt werden muß die jedoch ein verhältnismäßig, billiges Kunststoffteil sein kann. Es kann jedoch auch vorgesehen sein, daß eine Teilschale des Lampengehäuses abnehmbar und beispielsweise durch Klipsen befestigt ist, so daß die Leuchtstoffröhre und gegebenenfalls ihr Starter gewechselt werden können.

Damit nicht für jeden Maschinentyp eine besondere Blendabdeckung mit Beleuchtungsvorrichtung hergestellt werden muß, sieht eine Weiterbildung der Erfindung vor, daß die Blendabdekkung auswechselbare Randteile zur Befestigung an unterschiedlichen Schreibmaschinen- bzw. Druckertypen besitzt. Dann brauchen, gegebenenfalls nach einer Längenanpassung der Blendabdeckung, nur jeweils die geeigneten Befestigungsteile für die jeweilige Maschine angebracht zu werden.

Die Stromzuführungskabel für den Beleuchtungskörper kann man mit Vorteil durch eine Öffnung in das Gehäuse der Schreibmaschine bzw. des Druckers führen, wobei Vorschaltgeräte, beispielsweise eine Drossel, im Gehäuse angeordnet werden. Der Anschluß in der Maschine; erfolgt zweckmäßig hinter deren Schalter, so daß, gleichzeitig mit der Maschine bzw. dem Drucken auch die Beleuchtungsvorrichtung ein- und ausgeschaltet werden kann.

Eine Weiterbildung sieht vor, daß deren Vorschaltgerät in einem getrennten Gehäuse angeordnet ist, das ein Anschlußkabel für das Stromnetz und eine Steckbuchse zum Anschluß dεr Schreibmaschine bzw. des Druckers sowie eine e Verbindungsleitung zur Leuchtstoffröhre besitzt. Es ist dann keine zusätzliche Steckdose erforderlich. Das Gehäuse kann neben der Schreibma. schine stehen, zweckmäßig aber auch mit Rasto r. ganen zum Anstecken an die Schreibmaschine versehen sein, beispielsweise durch Einstecken der Rastorgane in die Lüftungsschlitze auf der Rückseite der Schreibmaschine. Zur Stromversorgung der Beleuchtungseinrichtung kann darüberhinaus auch ein Steckernetzteil Verwendung finden.

Nachfolgend werden Ausführungsbeispiele anhand der Zeichnung beschrieben. Es zeigen:
Fig. 1 die perspektivische Ansicht einer Schreibmaschine mit einer Beleuchtungsvorrichtung als Ausführungsbeispiel der Erfindung;
Fig. 2 vergrößert die Beleuchtungsvorrichtung nach Fig 1;
Fig. 3 ein weiteres Ausführungsbeispiel der Erfindung, bei der die Beleuchtungsvorrichtung Teil der Blendabdeckung ist.

Die Schreibmaschine 1 mit einer üblichen Tastatur 2 weist eine aus durchsichtigem Material bestehende Abdeckung 3 ihres Schreibwerkschachtes auf. Am hinteren Ende der Abdeckung 3 ist eine Blendabdeckung 4 schwenkbar gelagert. An ihrer Vorderkante tragt die Blendabdeckung 4 mit Hilfe von zwei Klemmbügeln 5 eine Beleuchtungsvorrichtung in Form einer Leuchtstoffröhre 6 (Fig. 2), die in ein Rohr 7 mit einem schlitzförmigen Lichtaustrittsfenster 8 eingeschoben ist. Fassungen 9 für die Anschlußstifte 10 der Leuchtstoffröhre 6 schliessen im zusammengebauten Zustand das Rohr 8 ab. Die von den Fassungen 9 ausgehenden Stromzuführungsleitungen 11 sind durch eine Öffnung 12 in das Gehäuse der Schreibmaschine 1 geführt. Dort ist meist ausreichend Platz vorhanden, um die Vorschaltdrossel (nicht dagestellt) für die Leuchtstoffröhre 6 unterzubringen. Der elektrische Anschluß wird zweckmäßig so vorgenommen, daß der Einschalter für die Maschine gleichzeitig auf die Beleuchtungsvorrichtung einschaltet.

Durch richtige Einstellung des Neigungswinkels der Blendabdeckung 4 und durch Drehung des Rohrs 7 und damit des Lichtaustrittsfensters 8 läßt sich eine vom Außenlicht unabhängige, gute und blendfreie Beleuchtung des Schreibgutes erzielen. Die Beleuchtungseinrichtung selbst kann auch nachträglich ohne großen Aufwand vom jeweiligen Kundendienst installiert werden. Wegen der geringen Leistungsaufnahme der Leuchtstoffröhre 6 tritt keine störende Wärmeentwicklungmit unzulässiger Erhitzung von benachbarten Teilen auf.

Bei dem Ausführungsbeispiel nach Fig. 3 ist die Beleuchtungsvorrichtung in die Blendabdeckung 14 integriert. Dazu weist die Blendabdeckung 14 an der oberen vorderen Kante eine Verdickung 15 auf, in der eine Leuchtstoffröhre (nicht sichtbar) zusammen mit dem erforderlichen Starter angeordnet ist. Um die Verdickung 15 möglichst unauffällig zu halten wird eine möglichst dünne Leuchtstoffröhre zusammen mit den Bauteilen des Starters ohne Gehause verwendet. Ein Lichtaustrittsfenster 18 in Form eines Schlitzes ist so angeordnet, daß bei normaler Einstellung der Blendabdeckung 14 eine gute Ausleuchtung des Schreibgutes erzielt wird. Die Innenseite der Blendabdeckung 14 ist zur Vermeidung von Blendungen schwarz mattiert, beispielsweise durch Aufkleben einer entsprechenden Folie. Zur Befestigung an der Schreibmaschine 1 weist die Blendabdeckung 14 Befestigungsösen 16 auf, die in gleicher Weise wie bei einer normalen Blendabdeckung ausgebildet sind. Es ist dann auch für den Laien ohne Schwierigkeiten möglich, die Blendabdeckung 14 mit Beleuchtung anzubringen.

Die Vorschaltdrossel für die Leuchtstoffröhre ist in einem eigenen Gehäuse 17 untergebracht, das entweder neben der Schreibmaschine stehen kann oder auch an deren Rückseite befestigt wird, beispielsweise mit Hilfe von Tastzapfen, die in die Belüftungsschlitze der Schreibmaschine eingedrückt werden. Das Gehäuse 17 weist einen Schalter 19 auf, mit dem die Beleuchtung ein- und ausgeschaltet werden kann. Um beim Installieren der beleuchteten Blendabdeckung 14 keine zusätzliche Steckdose erforderlich zu machen, ist neben der Verbindung der Vorschaltdrossel im Gehäuse 17 durch eine Anschlußschnur 20 mit Netzstecker 21 sowie der Verbindung 22 zur Leuchtstoffröhre eine Leitung 23 mit Steckbuchse 24 vorgesehen, die als Stromzuführung zur Schreibmaschine dient.

## Patentansprüche

1. Beleuchtungsvorrichtung für Schreibmaschinen (1) oder Drucker mit einer oberhalb des Schreib- bzw. Druckwerkschachtes angeordneten Blendabdeckung (14), wobei an der vorderen freien Kante der Blendabdeckung (14) in einer Verdickung (15) ein Lampengehäuse in Form eines langgestreckten Hohlraums vorgesehen ist und in dem Lampengehäuse eine Leuchtstoffröhre mit ihrem Starter angeordnet ist, die durch ein Lichtaustrittsfenster (18) auf den Schreibbereich strahlt.

2. Beleuchtungsvorrichtung nach Anspruch 1, dadurch gekennzeichnet, daß das Lampengehäuse wenigstens teilweise einstückig mit der Blendabdeckung (14) ausgebildet ist.

3. Beleuchtungsvorrichtung nach Anspruch 2, dadurch gekennzeichnet, daß eine Teilschale des Lampengehäuses abnehmbar ausgebildet ist.

4. Beleuchtungsvorrichtung nach Anspruch 2 oder 3, dadurch gekennzeichnet, daß die Blendabdeckung (14) auswechselbare Randteile (16) zur Befestigung an unterschiedlichen Schreibmaschinen- bzw. Druckertypen aufweist.

5. Beleuchtungsvorrichtung nach einem der Ansprüche 1 bis 4, dadurch gekennzeichnet, daß das oder die Stromzuführungskabel (11) für den Beleuchtungskörper (6 bis 9) durch eine Öffnung (12) in das Gehäuse der Schreibmaschine (1) bzw. des Druckers geführt und dort hinter dem Schalter der Schreibmaschine an deren Stromzuführung angeschlossen sind.

6. Beleuchtungsvorrichtung nach einem der Ansprüche 1 bis 4, dadurch gekennzeichnet, daß das Vorschaltgerät für die Leuchtstoffröhte in einem getrennten Gehäuse (17) angeordnet ist, das ein Anschlußkabel (20) für das Stromnetz und eine Steckbuchse (24) zum Anschluß der Schreibmaschine bzw. des Druckers sowie eine Verbindungsleitung (22) zur Leuchtstoffröhre besitzt.

7. Beleuchtungsvorrichtung nach Anspruch 6, dadurch gekennzeichnet, daß das Gehäuse (17) mit Rastorganen zum Anstecken an die Schreibmaschine oder den Drucker versehen ist.

## Revendications

1. Dispositif d'éclairage pour machines à écrire (1) ou imprimantes, comprenant un écran anti-éblouissant (14) disposé au-dessus du puits du mécanisme d'écriture ou d'impression, dans lequel il est prévu, le long du bord libre avant de l'écran anti-éblouissant (14), dans un renflement (15), un boîtier de lampe constitué par une cavité de forme allongée et dans lequel, dans le boîtier de lampe, est disposé un tube fluorescent muni de son starter, qui projette sa lumière dans la région de l'écriture à travers une fenêtre de sortie de lumière (18).

2. Dispositif d'éclairage selon la revendication 1, caractérisé en ce que le boîtier de lampe est au moins partiellement en une seule pièce avec l'écran anti-éblouissant (14).

3. Dispositif d'éclairage selon la revendication 2, caractérisé en ce qu'une coquille partielle du boîtier de lampe est amovible.

4. Dispositif d'éclairage selon la revendication 2 ou 3, caractérisé en ce que l'écran anti-éblouissant (14) comprend des parties marginales interchangeables (16) qui permettent de le fixer à différentes machines à écrire ou imprimantes.

5. Dispositif d'éclairage selon une des revendications 1 à 4, caractérisé en ce que le ou les câbles (11) d'amenée du courant servant à alimenter l'appareil d'éclairage (6 à 9) est ou sont enfilé(s) à travers une ouverture (12) pratiquée dans le carter de la machine à écrire (1) ou de l'imprimante et, là, est ou sont raccordé(s) à l'alimentation en courant de la machine à écrire en aval de l'interrupteur de cette machine.

6. Dispositif d'éclairage selon une des revendications 1 à 4, caractérisé en ce que le ballast inductif placé en amont du tube fluorescent est disposé dans un boîtier séparé (17) qui possède un câble de connexion (20) pour le branchement sur le secteur et une fiche femelle (24) pour le branchement sur la machine à écrire ou sur l'imprimante, ainsi qu'un fil de connexion (22) alimentant le tube fluorescent.

7. Dispositif d'éclairage selon la revendication 6, caractérisé en ce que le boîtier (17) est muni d'organes d'encliquetage servant à le monter sur la machine à écrire ou sur l'imprimante.

## Claims

1. A light fitting for typewriters (1) or printers, comprising a shade (14) disposed above the typewriter or printer well, a lamp housing in the form of an elongate cavity being provided at the front free edge of the shade (14) in a recess (15) and a fluorescent tube together with its starter being disposed in the lamp housing and radiating light on the typing or printing area through a light exit window (18).

2. A light fitting according to claim 1, characterised in that the lamp housing is at least partially integral with the shade (14).

3. A light fitting according to claim 2, characterised in that part of the lamp housing is removable.

4. A light fitting according to claim 2 or 3, characterised in that the shade (14) has interchangeable edge parts (16) for fixing to different types of typewriter or printer.

5. A light fitting according to any one of claims 1 to 4, characterised in that the or each power supply cable (11) for the lamp fittings (6 to 9) is taken through an aperture (12) into the casing of the typewriter (1) or printer, where it is connected to the typewriter power supply behind the typewriter switch.

6. A light fitting according to any one of claims 1 to 4, characterised in that the ballast for the fluorescent tube is disposed in a separate casing (17) having a connecting cable (20) for the power supply and a plug socket (24) for connecting the typewriter or printer and a connecting lead (22) to the fluorescent tube.

7. A light fitting according to claim 6, characterised in that the casing (17) is provided with catch means for fitting to the typewriter or printer.
